# EUROPÄISCHE PATENTANMELDUNG

(11) **EP 3 056 623 A1**
(43) Veröffentlichungstag der Anmeldung: **17.08.2016**
(21) Anmeldenummer: 15154953.2
(22) Anmeldetag: 13.02.2015
(51) Int. Cl.: E04B 1/94, E04B 2/88, E04B 1/76

(54) **Fassadenbaugruppe, Gebäudeaufbau und Verfahren zur Montage der Fassadenbaugruppe**

(71) Anmelder: HILTI Aktiengesellschaft, 9494 Schaan (LI)
(72) Erfinder: Schulz-Hanke, Wolfgang, 86836 Untermeitingen (DE); Simon, Sebastian, 86807 Buchloe Lindenberg (DE)
(74) Vertreter: Hilti Aktiengesellschaft Corporate Intellectual Property

(57) **Zusammenfassung**

Eine Fassadenbaugruppe (14) für ein Gebäude (10) umfasst zumindest ein Fassadenelement (16), das an einer Wand oder einer Geschossdecke (12) des Gebäudes (10) befestigt werden kann, und zumindest ein Brandschutzelement (18), das zwischen dem Fassadenelement (16) und der Wand oder der Geschossdecke (12) montiert werden kann. Das Brandschutzelement (18) umfasst eine Dämmschicht (19) und eine die Dämmschicht (19) zumindest abschnittweise, im Querschnitt längs des Fassadenelements (16) durchlaufende Intumeszenzlage (32), die ein intumeszierendes Material enthält.

Des Weiteren ist ein Verfahren zur Montage einer solchen Fassadenbaugruppe und ein Gebäudeaufbau unter Verwendung der Fassadenbaugruppe vorgesehen.

## Beschreibung

Die Erfindung betrifft eine Fassadenbaugruppe für ein Gebäude mit zumindest einem Fassadenelement, das an einer Wand oder einer Decke des Gebäudes befestigt werden kann, und mit zumindest einem Brandschutzelement, das zwischen dem Fassadenelement und der Wand montiert werden kann. Die Erfindung betrifft des Weiteren einen Gebäudeaufbau unter Verwendung der Fassadenbaugruppe und ein Verfahren zur Montage einer solchen Fassadenbaugruppe.

Im Baubereich werden häufig Vorhangfassaden aus einzelnen Fassadenelementen verwendet, die an einem Rohbau eines Gebäudes befestigt werden. Der Rohbau kann in Skelettbauweise hergestellt sein, und die Fassadenelemente bilden die Außenhaut des Gebäudes, wobei die Fassadenelemente die Funktion einer Wandkonstruktion übernehmen. Die einzelnen Fassadenelemente weisen üblicherweise eine Unterkonstruktion auf, beispielsweise ein Rahmenwerk, mittels der die Fassadenelemente am Rohbau befestigt werden. Dabei tragen die Fassadenelemente lediglich ihr Eigengewicht und haben keine statischen Aufgaben. Die Fassadenelemente können jedoch Dämmfunktionen sowie gestalterische Funktionen für die Außenhaut übernehmen.

Rückseitig weisen die Fassadenelemente neben den Fenster / Glaselementen häufig eine beispielsweise aus Metall, wie Stahlblech, bestehende Verkleidung auf. Zwischen dem Rohbau und den Fassadenelementen sind Fugen vorhanden, die durch Dämmmaterial, im Stand der Technik aus Mineralwolle, abgedichtet werden, um im Brandfall eine Ausbreitung von Feuer hinter den Fassadenelementen zu verhindern. Diese Dämmelemente sind in Höhe der Geschossdecken angeordnet, sodass ein Übergreifen des Feuers von einem Stockwerk auf ein anderes Stockwerk verhindert wird, wobei die Brandschutzelemente auch weitere Dämmaufgaben, beispielsweise Schallschutz, übernehmen können.

Insbesondere bei Fassadenelementen mit einem Blechelement auf der Rückseite kann es im Brandfall zu starken Verformungen der Blechelemente und somit der Fassadenelemente kommen. Diese Verformungen können dazu führen, dass die Fuge zwischen der Wand oder der Decke und dem Fassadenelement sich vergrößert, so dass das Dämmelement aus komprimierter Mineralwolle die Fuge zwischen dem Fassadenelement und der Wand oder der Decke nicht mehr vollständig ausfüllen und gegen Feuer oder Rauch abdichten kann.

Die Fassadenelemente können zwar durch Einbringen eines U-Profils auf der dem Rohbau abgewandten Seite zusätzlich versteift werden. Diese Versteifung soll eine Verformung des Fassadenelements im Brandfall verhindern. Für die Montage der U-Profile ist jedoch ein erheblicher Arbeitsaufwand auf Geschossdeckenhöhe erforderlich.

Aus der US 7,856,775 B2 ist bekannt, unterhalb des die Fuge ausfüllenden Dämmelements einen zusätzlichen Mineralwolleblock am Stahlblech zu fixieren. Der zusätzliche Mineralwolleblock soll den im Brandfall entstehenden Spalt verschließen. Das Anbringen des zusätzlichen Mineralwolleblocks erfordert jedoch ebenfalls Arbeiten auf Leiterhöhe im Geschoss unterhalb des Dämmelements und bedingt daher ein höheres Verletzungsrisiko sowie zusätzlichen Zeitaufwand.

Aufgabe der Erfindung ist es, eine Fassadenbaugruppe bereitzustellen, die im Brandfall eine bessere Abdichtung der Fuge zwischen Fassadenelement und Wand bzw. Decke ermöglicht und so einen besseren Brandschutz bereitstellt und mit geringem Arbeitsaufwand montiert werden kann.

Erfindungsgemäß ist eine Fassadenbaugruppe für ein Gebäude vorgesehen, mit zumindest einem Fassadenelement, das an einer Wand oder einer Decke eines Gebäudes befestigt werden kann, und mit zumindest einem Brandschutzelement, das zwischen dem Fassadenelement und der Wand oder der Decke montiert werden kann. Das Brandschutzelement umfasst eine Dämmschicht und eine die Dämmschicht zumindest abschnittweise, im Querschnitt längs des Fassadenelements durchlaufende Intumeszenzlage, die ein intumeszierendes Material enthält.

Das intumeszierende Material schäumt unter Wärmeeinwirkung auf und presst die Dämmschicht des Brandschutzelements nach außen in Richtung auf das Fassadenelement, sodass ein sich im Brandfall bildender oder bereits vorhandener Spalt zwischen Fassadenelement und Wand bzw. Decke wieder ausgefüllt wird. Dadurch ist ein zuverlässiger Schutz vor einer Ausbreitung von Feuer oder Rauch in die angrenzenden Räume oder Geschosse bereitgestellt. Da das intumeszierende Material in nichtaktiviertem Zustand ein sehr geringes Volumen aufweist, ist auch eine Verwendung des erfindungsgemäßen Brandschutzelements in im regulären Einbauzustand sehr schmalen Fugen zwischen Fassadenelement und Wand bzw. Decke möglich.

Der Einbau des Brandschutzelements bzw. der Intumeszenzlage ist vorteilhaft auf Bodenebene des Geschosses möglich, in der die abzudichtende Fuge zwischen Fassadenelement und Geschossdecke verläuft. Dadurch entfallen Arbeiten auf Leiterhöhe, die neben einem erhöhten Zeitbedarf auch eine Verletzungsgefahr für die Installateure bedeuten. Da die Intumeszenzlage in nichtaktiviertem Zustand in die Dämmschicht integriert sein kann, ist vorteilhaft auch eine Verwendung vorgefertigter Brandschutzelemente möglich, die mit noch geringerem Arbeitsaufwand montiert werden können.

In Längsrichtung der Dämmschicht, im Wesentlichen parallel zum Fassadenelement, kann die Intumeszenzlage in vorbestimmten Abschnitten in der Dämmschicht vorgesehen sein. Beispielsweise können Intumeszenzstreifen auf die passende Länge geschnitten und in durch die Dämmschicht durchgehende Längsschlitze eingesetzt sein. Es ist auch möglich, die Intumeszenzlage in Längsrichtung der Dämmschicht durchgehend auszubilden. Die Dämmschicht ist dann aus zwei die Intumeszenzlage sandwichartig umgebenden Teilen gebildet.

Das Fassadenelement ist grundsätzlich aus dem Stand der Technik bekannt. Vorzugsweise ist das Fassadenelement als Vorhangfassade ausgeführt, mit einer Rahmenkonstruktion, vorzugsweise aus Stahl oder Aluminium, einer außenseitigen Abdeckung, die mit der Rahmenkonstruktion verbunden ist und aus Glas, Keramik, Metall oder Naturstein gebildet sein kann. Auf der rückwärtigen, im Einbauzustand dem Gebäude zugewandten Seite der Abdeckung ist eine Verkleidung vorgesehen, die vorzugsweise aus einem Stahlblech gebildet ist. Zwischen der außenseitigen Abdeckung und der Verkleidung kann eine Dämm- oder Isolierschicht beispielsweise aus Mineralwolle oder Schaumstoff vorgesehen sein.

Die Dämmschicht ist bevorzugt eine Mineralwolldämmschicht, besonders bevorzugt eine komprimierte Mineralwolldämmschicht. Die Dämmschicht kann im regulären Einbauzustand, also bei nicht aufgeschäumtem intumeszierenden Material, eine Abdichtung der Fuge herstellen, so dass die Menge des intumeszierenden Materials, also die Dicke der Intumeszenzlage reduziert werden kann. Zudem kann die Dämmschicht vor dem Aufquellen des intumeszierenden Materials einen Durchtritt von Rauch oder Feuer verhindern oder reduzieren, sodass ein noch besserer Schutz gegen eine Ausbreitung von Feuer und Rauch bereitgestellt ist. Die Dämmschicht ist vorzugsweise so ausgebildet, dass das Brandschutzelement die Fuge im regulären Einbauzustand ausfüllt und abdichtet.

Die Intumeszenzlage umfasst bevorzugt ein chemisch oder physikalisch intumeszierendes Material. Derartige Materialien sind im Stand der Technik bekannt und handelsüblich, und können beispielsweise einen Säurebildner wie Ammoniumpolyphosphat, ein Treibmittel wie Melamin oder Melaminderivate und ein aschebildendes Material wie Polyhydroxyverbindungen und/oder Blähgraphit enthalten. Die Erfindung ist nicht auf die Verwendung bestimmter intumeszierender Materialien beschränkt. Es können alle dem Fachmann bekannten Materialien eingesetzt werden. Bevorzugt ist die Intumeszenzlage eine faserverstärkte Intumeszenzlage. Besonders bevorzugt ist die Intumeszenzlage mit Glasfasern oder einem Glasfasergewebe verstärkt. Derartige faserverstärkte Intumeszenzlagen sind besonders strukturstabil und können leichter in die Dämmschicht integriert und dort befestigt werden. Im Brandfall bzw. nach einer Erwärmung und anschließender Abkühlung härten die Glasfasern aus und bilden eine stabile Haltestruktur für die Intumeszenzlagen, die auch höheren Kräften, beispielsweise beim Auftreffen von Löschwasser, standhalten kann.

Der die Dämmschicht durchlaufende Abschnitt der Intumeszenzlage bildet einen Steg, der bevorzugt in einem Abstand zum Fassadenelement und besonders bevorzugt etwa mittig in der Dämmschicht angeordnet ist. Die mittige Anordung der Intumeszenzlage hat sich als günstig für die Montage der Intumeszenzlage herausgestellt. Außerdem steht so ein ausreichender Teil der Dämmschicht zur Abdichtung eines im Brandfall am Fassadenelement auftretenden Spalts zur Verfügung.

Ein freies Ende der die Dämmschicht wenigstens abschnittsweise durchlaufenden Intumeszenzlage steht bevorzugt an der Unterseite der Dämmschicht vor und ragt in die Fuge zwischen Fassadenelement und Geschossdecke hinein. Mit dieser Ausgestaltung ist im Brandfall ein besonders schneller und effektiver Wärmeintrag in die Intumeszenzlage gewährleistet.

Die Intumeszenzlage kann an der Dämmschicht befestigt sein, wobei beliebige chemische oder mechanische Befestigungsarten, beispielsweise Kleben oder eine Befestigung mit zusätzlichen Fixierelementen wie Nieten oder Schrauben, möglich sind.

Gemäß einer bevorzugten Ausführungsform liegt ein freies Ende der Intumeszenzlage auf der Oberseite der Dämmschicht auf, die im Einbauzustand etwa rechtwinklig zum Fassadenelement bzw. der Geschossdeckenkante oder der Außenkante einer Geschosswand verläuft. Bevorzugt befindet sich die Oberseite der Dämmschicht auf der Bodenebene des Geschosses, in dem der Einbau des Brandschutzelements erfolgt. Mit dem auf die Oberseite der Dämmschicht aufliegenden freien Ende der Intumeszenzlage kann eine sichere Befestigung der Intumeszenzlage an der Dämmschicht erfolgen.

Besonders bevorzugt weist die Intumeszenzlage ein T-förmiges Querschnittsprofil auf. Das Querteil bzw. der Flansch des T-Profils liegt dann auf der Oberseite der Dämmschicht auf, während der Steg des T-Profils die Dämmschicht wenigstens abschnittsweise durchläuft. Damit ist eine stabile Verbindung zwischen Intumeszenzlage und Dämmschicht geschaffen.

Der Steg des T-Profils kann über die Unterseite der Dämmschicht vorstehen und in die Fuge zwischen Fassadenelement und Geschossdecke bzw. Wand hineinragen. Gemäß einer weiteren Ausführungsform kann die Intumeszenzlage ein kreuzförmiges Querschnittsprofil aufweisen. Auch bei dieser Ausführungsform kann der die Dämmschicht wenigstens abschnittsweise durchlaufende Steg des Kreuzprofils über die Unterseite der Dämmschicht vorstehen und in die Fuge zwischen Fassadenelement und Geschossdecke bzw. Wand hineinragen. Der in Querrichtung zwischen Fassadenelement und Geschossdecke bzw. Wand verlaufende Teil des Kreuzprofils ist bevorzugt etwa mittig in der Dämmschicht angeordnet, kann sich aber auch in der Nähe der Oberseite oder Unterseite der Dämmschicht befinden.

Im Aktivierungsfall führt die Ausdehnung der Intumeszenzlage dann nicht nur zu einer auf die Dämmschicht wirkenden Kraft in Richtung auf das Fassadenelement. Vielmehr werden auch die an den Spalt angrenzenden Bereiche durch die sich ausdehnende Dämmschicht gegen den Durchtritt von Feuer und Rauch abgedichtet. Außerdem kann eine besonders stabile Verbindung zwischen Intumeszenzlage und Dämmschicht geschaffen werden. Die beschriebene Ausführungsform eignet sich daher besonders für vorgefertigte Brandschutzelemente.

Gemäß einer weiteren Ausführungsform umfasst die Intumeszenzlage einen die Dämmschicht längs des Fassadenelements durchlaufenden Steg und einen Endabschnitt, der aus der Dämmschicht austritt und auf der Unterseite der Dämmschicht aufliegt. Die Unterseite der Dämmschicht befindet sich in der Fuge zwischen Fassadenelement und Geschossdecke bzw. Wand und verläuft im Wesentlichen quer zum Fassadenelement. Der Endabschnitt der Intumeszenzlage erstreckt sich bevorzugt in Richtung auf das Fassadenelement und kann an der Unterseite der Dämmschicht beispielsweise durch Kleben oder mechanisch befestigt sein.

Bevorzugt ist der Endabschnitt der Intumeszenzlage so gebildet, dass ein freies Ende des Endabschnitts zwischen der Dämmschicht und dem Fassadenelement, also direkt am Fassadenelement, angeordnet ist. Der Endabschnitt der Intumeszenzlage umgreift bei dieser Ausführungsform einen Teil der Dämmschicht. Das sich im Brandfall verformende und von der Wand oder der Decke wegbewegende Fassadenelement wird durch das sich ausdehnende intumeszierende Material zusätzlich gegen die Dämmschicht abgedichtet, so dass ein Durchtritt von Feuer und Rauch verhindert werden kann, selbst wenn der zwischen Fassadenelement und Dämmschicht auftretende Spalt übermäßig breit sein sollte.

Außerdem kann bei dieser Ausführungsform die Intumeszenzlage zusätzlich am Fassadenelement befestigt werden, beispielsweise mechanisch durch Verschrauben, Heften oder Nieten, oder chemisch durch Kleben. Das zwischen Fassadenelement und Dämmschicht liegende freie Ende der Intumeszenzlage kann aber auch durch eine Klemmung zwischen Dämmschicht und Fassadenelement in Position gehalten werden. Desweiteren kann die Intumeszenzlage an ihrem dem Endabschnitt entgegengesetzten Ende ein Querteil aufweisen, das auf der Oberseite der Dämmschicht aufliegt und dort mechanisch oder chemisch befestigt sein kann. Das Querteil kann einen einzelnen Schenkel umfassen oder zweischenklig, nach Art eines T-Profils gebildet sein. Eine derartige Intumeszenzlage ist sicher an der Dämmschicht zu befestigen und gewährleistet im Brandfall einen effektiven Wärmeeintrag in die Intumeszenzlage, die sowohl auf der Oberseite als auch der Unterseite der Dämmschicht an die jeweiligen Räume angrenzt.

Gemäß einer weiteren Ausführungsform umfasst die Intumeszenzlage einen die Dämmschicht durchlaufenden Abschnitt und einen Endabschnitt, der auf der Unterseite der Dämmschicht aufliegt und sich in Richtung auf das Fassadenelement erstreckt, wobei ein freies Ende des Endabschnitts direkt am Fassadenelement angeordent ist und sich von der Dämmschicht weg erstreckt. Der Endabschnitt der Intumeszenzlage kann bei dieser Ausführungsform den am Fassadenelement angeordneten Teil der Dämmschicht zusätzlich abstützen, so dass auf weitere Befestigungselemente verzichtet werden kann. Das freie Ende der Intumeszenzlage wird dann vor Montage der Dämmschicht direkt am Fassadenelement befestigt und die Dämmschicht anschließend eingebracht. Auf diese Weise können alle notwendigen Arbeiten zur Montage des Brandschutzelements auf Bodenebene des jeweiligen Geschosses durchgeführt werden.

Um eine Beschädigung des Brandschutzelements bei der Montage bzw. während des Baus des Gebäudes zu verhindern, ist optional eine Schutzschicht vorgesehen, die das Brandschutzelement zumindest teilweise abdeckt. Diese Schutzschicht kann beispielsweise aus einem elastischen Material wie einer härtbaren Acryldispersion bestehen, das temperaturbedingte Ausdehnungen des Gebäudes bzw. der Fassadenbaugruppe ausgleichen kann.

Gegenstand der Erfindung ist des Weiteren ein Gebäudeaufbau, mit zumindest einer Wand und/oder einer Geschossdecke und zumindest einem Fassadenelement, das an einer Wand oder einer Geschossdecke des Gebäudes befestigt ist, wobei zwischen dem Fassadenelement und der Wand oder der Geschossdecke eine Fuge gebildet ist, und mit zumindest einem Brandschutzelement, das im Bereich der Fuge zwischen dem Fassadenelement und der Wand oder der Geschossdecke montiert ist. Das Brandschutzelement umfasst eine Dämmschicht und eine die Dämmschicht zumindest abschnittweise, im Querschnitt längs des Fassadenelements durchlaufende Intumeszenzlage, die ein intumeszierendes Material enthält.

Das Fassadenelement und das Brandschutzelement bilden die oben beschriebene Fassadenbaugruppe, auf die Bezug genommen wird.

Zur Lösung der Aufgabe ist des Weiteren ein Verfahren zur Montage einer Fassadenbaugruppe für ein Gebäude vorgesehen, mit zumindest einem Fassadenelement, das an einer Wand oder einer Decke des Gebäudes befestigt wird, und mit zumindest einem Brandschutzelement, das zwischen dem Fassadenelement und der Wand oder der Decke montiert wird, wobei das Brandschutzelement mindestens eine Dämmschicht und eine Intumeszenzlage aufweist, die ein intumeszierendes Material enthält, mit folgenden Schritten:
Anbringen des Fassadenelements an der Wand oder der Geschossdecke des Gebäudes, wobei zwischen dem Fassadenelement und der Wand oder der Geschossdecke eine Fuge gebildet ist,
Anbringen des Brandschutzelements am Fassadenelement und/oder an der Wand oder der Geschossdecke des Gebäudes im Bereich der Fuge, so dass die Dämmschicht wenigstens teilweise direkt an das Fassadenelement angrenzt und die Intumeszenszlage die Dämmschicht zumindest abschnittweise, im Querschnitt längs des Fassadenelements durchläuft.

Als Teil des Brandschutzelements wird mindestens eine Dämmschicht, insbesondere eine Mineralwolldämmschicht, zwischen dem Fassadenelement und der Wand oder Decke montiert, wobei die Intumeszenzlage die Dämmschicht wenigstens abschnittsweise durchläuft. Die Intumenszenzlage kann also aus Intumeszenzstreifen gebildet sein, die in Längsrichtung der Dämmschicht verlaufen und die Dämmschnitt wenigstens abschnittsweise in zwei Hälften teilen. Die Intumeszenzstreifen können in entsprechende Hohlräume oder Schlitze in der Dämmschicht eingesetzt und an der Dämmschicht befestigt werden.

Falls ein durchgehender Intumeszenzstreifen verwendet wird, kann die Dämmschicht zweiteilig ausgebildet sein. Ein erster Teil der Dämmschicht kann direkt am Fassadenelement oder wahlweise an der Geschossdecke oder Wand befestigt werden. Nach Einlegen und Befestigen des Intumeszenzstreifens wird dann der zweite Teil der Dämmschicht in die verbleibende Fuge eingebracht und wahlweise am Fassadenelement oder der Geschossdecke bzw. Wand befestigt. Je nach Ausgestaltung des Intumeszenzstreifens, beispielsweise als T-Profil, kann auch eine zusätzliche Befestigung zwischen dem Intumenszenzstreifen und dem zweiten Teil der Dämmschicht erfolgen.

Bevorzugt wird die Dämmschicht komprimiert, so dass sich diese bei einer geringen Verformung des Fassadenelements im Brandfall ausdehnen und den entstehenden Spalt zumindest teilweise verschließen kann.

Um das Brandschutzelement zu schützen und gegen eine Ausbreitung von Rauch abzudichten, wird vorzugsweise eine Schutzschicht, insbesondere aus einem elastischen Material aufgebracht, wobei die Schutzschicht das Brandschutzelement zumindest teilweise, vorzugsweise vollständig, abdeckt.

Von besonderem Vorteil ist, dass alle Arbeiten zur Montage der erfindungsgemäßen Fassadenbaugruppe auf einer Gebäudeebene, insbesondere auf Bodenhöhe, durchgeführt werden können.

Weitere Vorteile und Merkmale ergeben sich aus der nachfolgenden Beschreibung in Verbindung mit den beigefügten Zeichnungen, die jedoch nicht in einem einschränkenden Sinn verstanden werden soll. In den Zeichnungen zeigen:
- Figur 1: eine Schnittansicht durch ein Gebäude mit einer Fassadenbaugruppe nach dem Stand der Technik,
- Figur 2: eine Schnittansicht durch ein Gebäude mit einer ersten Ausführungsform einer erfindungsgemäßen Fassadenbaugruppe,
- Figur 3: eine Schnittansicht durch ein Gebäude mit einer zweiten Ausführungsform einer erfindungsgemäßen Fassadenbaugruppe,
- Figur 4: eine Schnittansicht durch ein Gebäude mit einer dritten Ausführungsform einer erfindungsgemäßen Fassadenbaugruppe,
- Figur 5: eine Schnittansicht durch ein Gebäude mit einer vierten Ausführungsform einer erfindungsgemäßen Fassadenbaugruppe, und
- Figur 6: eine Schnittansicht durch ein Gebäude mit einer fünften Ausführungsform einer erfindungsgemäßen Fassadenbaugruppe.

In Figur 1 ist ein Ausschnitt eines Gebäudes 10' mit einer Geschossdecke 12' gezeigt. An der Außenseite des Gebäudes 10' ist eine Fassadenbaugruppe 14' vorgehängt. Die Fassadenbaugruppe 14' besteht aus einem Fassadenelement 16' sowie einem Brandschutzelement 18', das in einer Fuge 20' zwischen der Geschossdecke 12' und dem Fassadenelement 16' angeordnet ist. Das Brandschutzelement 18' besteht hier aus einer Dämmschicht 19', beispielsweise aus Mineralwolle.

Das Fassadenelement 16' bildet eine Außenwandkonstruktion bzw. die Fassade des Gebäudes 10' und weißt eine hier nicht im Detail dargestellte Unterkonstruktion, beispielsweise ein Rahmenwerk auf, an dem die einzelnen Elemente der Außenfassade, beispielsweise Wandelemente, Fenster sowie Isolierschichten gehalten sind. Die Unterkonstruktion dient der Befestigung der Fassadenelemente 16' am Gebäude 10'.

Die Fassadenbaugruppe 14' dient gestalterischen Zwecken und/oder dem Schutz des Gebäudes 10', wobei die Außenseite 22' eines solchen Fassadenelements 16' beliebig ausgestaltet werden kann, insbesondere in Abhängigkeit von gestalterischen und/oder bauphysikalischen Gesichtspunkten. Die Außenseite 22' kann beispielsweise Elemente aus Glas, Keramik, Metall oder anderen geeigneten Materialien aufweisen.

Die Fassadenbaugruppe 14' bzw. die Fassadenelemente 16' tragen lediglich ihr Eigengewicht und haben keine statische Funktion für das Gebäude 10'.

Auf der dem Gebäude 10' zugewandten Rückseite 24' ist eine Verkleidung vorgesehen, die Teil der Innenwand des Gebäudes 10' sein kann und hier aus einem Stahlblech 26' besteht. Dieses Stahlblech 26' kann Teil der Unterkonstruktion sein oder lediglich den innenseitigen Abschluss des Fassadenelements bilden.

Durch das zwischen der Geschossdecke 12' und dem Fassadenelement 16' vorgesehene Brandschutzelement 18' wird im Brandfall ein Durchtritt von Rauch und Feuer von einem Bereich unterhalb der Geschossdecke 12' in den Bereich oberhalb der Geschossdecke 12' verhindert, so dass die Ausbreitung eines Feuers verhindert oder zumindest verlangsamt werden kann.

Aufgrund der bei einem Feuer entstehenden hohen Temperaturen kann es aber zu einer Verformung des Fassadenelements 16', insbesondere des Stahlblechs 26', kommen (siehe gestrichelte Linie in Figur 1). Diese Verformung kann dazu führen, dass sich zwischen dem Brandschutzelement 18' und dem Fassadenelement 16' ein Spalt 30' bildet, durch den ein Durchtritt von Rauch bzw. Feuer möglich ist. Das Brandschutzelement 18' kann also bei stark verformtem Fassadenelement 16' seine Brandschutzfunktion nicht vollständig erfüllen.

Um diesen Nachteil zu beheben, ist die in Figur 2 vorgesehene Fassadenbaugruppe 14 vorgesehen. Der grundsätzliche Aufbau des Gebäudes 10 mit einer Geschossdecke 12 sowie des vorgehängten Fassadenelement 16 entspricht im Wesentlichen dem in Figur 1 gezeigten Aufbau.

Ergänzend zur Dämmschicht 19 weist das Brandschutzelement 18 zusätzlich eine Intumeszenzlage 32 auf, die aus einem intumeszierenden Material besteht. Die Intumeszenzlage 32 ist in der hier gezeigten Ausführungsform etwa mittig in der Dämmschicht 19 angeordnet und durchläuft die Dämmschicht wenigstens abschnittsweise im Querschnitt längs des Fassadenelements 16.

Die Intumeszenzlage 32 kann bei dieser und allen anderen Ausführungsformen als eine faserverstärkte Intumeszenzlage ausgebildet sein. Besonders bevorzugt ist die Intumeszenzlage 32 mit Glasfasern oder einem Glasfasergewebe verstärkt. Im Brandfall bzw. nach einer Erwärmung und anschließender Abkühlung härten die Glasfasern aus und bilden eine stabile Haltestruktur für die Intumeszenzlage 32, die auch höheren Kräften, beispielsweise beim Auftreffen von Löschwasser, standhalten kann.

Die Dämmschicht 19 ist in der hier gezeigten Ausführungsform mindestens an der Geschossdecke 12 befestigt, während die Intumeszenzlage 32 an der Dämmschicht 19 befestigt sein kann, wobei die Befestigung jeweils kraft-, form- und/oder stoffschlüssig, beispielsweise durch mechanische oder chemische Befestigungsarten, erfolgen kann. Sowohl die Dämmschicht 19 wie auch die Intumeszenzlage 32 sind auf Höhe der Geschossdecke 12 angeordnet.

Im Brandfall schäumt das intumeszierende Material der Intumeszenzlage 32 auf, vergrößert also sein Volumen. Dadurch wird der zwischen der Intumeszenzlage 32 und dem Fassadenlelement 16 liegende Teil der Dämmschicht 19 in Richtung auf das Fassadenelement gedrückt. Der Spalt 30, der sich zwischen der Dämmschicht 19 und dem Fassadenelement 16 bildet, kann dadurch verschlossen werden, sodass auch bei einer Verformung des Fassadenelements 16 ein zuverlässiger Brandschutz gewährleistet ist.

Wie in Figur 2 zu sehen ist, steht die Intumeszenzlage 32 an der Unterseite 34 der Dämmschicht 19 vor und ragt in die Fuge 20 zwischen Fassadenelement 16 und Geschossdecke 12 hinein. Die Intumeszenzlage 32 ist also bei einer Wärmeentwicklung im Brandfall unmittelbar der ansteigenden Hitze ausgesetzt, so dass ohne weitere Verzögerung ein Aufschäumen der Intumeszenzlage 32 erfolgen kann, beispielsweise noch bevor sich ein Spalt 30 bildet.

Eine zweite Ausführungsform einer erfindungsgemäßen Fassadenbaugruppe 14 ist in Figur 3 gezeigt. In dieser Ausführungsform liegt ein freies Ende 36 der Intumeszenzlage 32 auf der Oberseite 38 der Dämmschicht 19 auf, die im Einbauzustand etwa rechtwinklig zum Fassadenelement 16 bzw. der Geschossdeckenkante 40 oder der Außenkante einer Geschosswand verläuft. Die Oberseite 38 der Dämmschicht 19 liegt dabei auf der Bodenebene des Geschosses, in dem der Einbau des Brandschutzelements 18 erfolgt. Die Intumeszenzlage 32 kann mit dem auf der Oberseite 38 der Dämmschicht 19 aufliegenden freien Ende 36 chemisch oder mechanisch an der Dämmschicht 19 befestigt werden.

Die in Figur 3 gezeigte Intumeszenzlage 32 weist ein T-förmiges Querschnittsprofil auf, wobei das Querteil bzw. der Flansch des T-Profils das freie Ende 36 bildet und auf der Oberseite 38 der Dämmschicht 19 aufliegt, während der Steg 42 des T-Profils die Dämmschicht 19 wenigstens abschnittsweise durchläuft. Der Steg 42 des T-Profils kann über die Unterseite 34 der Dämmschicht 19 vorstehen und in die Fuge 20 zwischen Fassadenelement 16 und Geschossdecke 12 bzw. Wand hineinragen.

Zur Montage des Brandschutzelements 18 kann zunächst die Dämmschicht 19 an der Geschossdecke 12 und/oder dem Fassadenelement 16 befestigt werden. Anschließend wird dann die Intumeszenzlage 32 mit dem Steg 42 in vorbereitete Schlitze in der Dämmschicht eingesetzt, die durch die Dämmschicht durchgehen und in Längsrichtung der Dämmschicht, etwa parallel zum Fassadenelement verlaufen. Mit einem auf die Dämmschicht aufliegenden freien Ende 36, beispielsweise dem Querteil eines T-Profils, kann die Intumeszenzlage 32 an der die Dämmschicht 19 befestigt werden. Alternativ kann ein bereits vorgefertigtes Brandschutzelement 18 mit Dämmschicht 19 und darin eingesetzter Intumeszenzlage 32 vor Ort passend zugeschnitten und in der Fuge 20 befestigt werden.

In der in Figur 4 gezeigten dritten Ausführungsform weist die Intumeszenzlage 32 ein kreuzförmiges Querschnittsprofil auf. Auch bei dieser Ausführungsform steht der die Dämmschicht 19 längs des Fassadenelements durchlaufende Steg 42 der Intumeszenzlage 32 über die Unterseite 34 der Dämmschicht 19 vor und ragt in die Fuge 20 zwischen Fassadenelement 16 und Geschossdecke 12 bzw. Wand hinein. Der in Querrichtung zwischen Fassadenelement und Geschossdecke bzw. Wand verlaufende Teil 44 des Kreuzprofils ist bei der gezeigten Ausführungsform etwa mittig in der Dämmschicht 19 angeordnet, kann sich aber auch in der Nähe der Oberseite 38 oder der Unterseite 34 der Dämmschicht 19 befinden.

Im Brandfall schäumt die Intumeszenzlage 32 durch Wärmeeinwirkung auf und drückt die Dämmschicht 19 in Richtung auf das Fassadenelement 16. Zusätzlich werden aufgrund des quer in der Dämmschicht 19 verlaufenden Teils 44 der Intumenszenzlage 32 auch Teile der Dämmschicht nach oben bzw. unten gedrückt, so dass auch die an den Spalt 30 angrenzenden Bereiche durch die sich ausdehnende Dämmschicht 19 gegen den Durchtritt von Feuer und Rauch abgedichtet werden. Der in Querrichtung verlaufende Teil 44 der Intumeszenzlage erlaubt außerdem eine stabile Verbindung zwischen Intumeszenzlage 32 und der Dämmschicht 19. Insbesondere kann so ein bereits vorgefertigtes Brandschutzelement 18 mit einer Dämmschicht 19 beispielsweise aus Mineralwolle und der darin eingesetzten Intumeszenzlage 32 bereitgestellt werden.

Die Figur 5 zeigt eine vierte Ausführungsform der erfindungsgemäßen Fassadenbaugruppe 14. Bei dieser Ausführungsform umfasst die Intumeszenzlage 32 einen die Dämmschicht 19 im Querschnitt längs des Fassadenelements durchlaufenden Steg 42 und einen aus der Dämmschicht 19 austretenden Endabschnitt 46, der auf der Unterseite 34 der Dämmschicht aufliegt, die sich in der Fuge 20 zwischen Fassadenelement 16 und Geschossdecke 12 bzw. Wand befindet. Der Endabschnitt 46 der Intumeszenzlage 32 erstreckt sich bei der hier gezeigten Ausführungsform in Richtung auf das Fassadenelement 16 und kann an der Unterseite 34 der Dämmschicht 19 beispielsweise durch Kleben oder mechanisch befestigt sein. In einer alternativen Ausführungsform ist es auch möglich, den Endabschnitt in Richtung auf die Geschossdecke 12 auf die Unterseite der Dämmschicht 19 aufzulegen. Der auf der Unterseite der Dämmschicht 19 aufliegende Endabschnitt 46 der Intumeszenzlage 32 gewährleistet einen effektiven Wärmeeintrag im Brandfall.

Wie in Figur 5 weiter zu sehen ist, kann der Endabschnitt 46 der Intumeszenzlage 32 mit seinem freien Ende 48 die Dämmschicht 19 umgreifen und zwischen der Dämmschicht 19 und dem Fassadenelement 16 angeordnet sein, insbesondere direkt am Fassadenelement 16.

Die Intumeszenzlage 32 kann bei dieser Ausführungsform somit zusätzlich am Fassadenelement 16 befestigt werden, beispielsweise mechanisch durch Verschrauben, Heften oder Nieten, oder chemisch durch Kleben. Alternativ kann das freie Ende 48 der Intumeszenzlage 32 zwischen dem Fassadenelement 16 und der Dämmschicht 19 durch eine Klemmung in Position gehalten werden.

Desweiteren kann die Intumeszenzlage 32 an ihrem dem Endabschnitt 46 entgegengesetzten freien Ende 36 auf der Oberseite 38 der Dämmschicht 19 aufliegen und dort mechanisch oder chemisch befestigt sein. Das Ende 36 kann einen einzelnen Schenkel umfassen oder zweischenklig, nach Art eines T-Profils gebildet sein.

Im Brandfall gewährleistet ein derartiges Brandschutzelement 18 einen effektiven Wärmeeintrag in die Intumeszenzlage 32, die sowohl auf der Oberseite 38 als auch der Unterseite 34 der Dämmschicht 19 an die jeweiligen Räume angrenzt. Das sich im Brandfall verformende und von der Wand oder der Decke wegbewegende Fassadenelement 16 wird durch das direkt am Fassadenelement angeordnete und sich ausdehnende intumeszierende Material zusätzlich gegen die Dämmschicht 19 abgedichtet, wodurch eine zuverlässige Abdichtung der gesamten Fuge 20 gegen den Durchtritt von Rauch oder Feuer erfolgt, selbst wenn der zwischen Fassadenelement 16 und Dämmschicht auftretende Spalt 30 übermäßig breit sein sollte.

Bei der in Figur 6 gezeigten fünften Ausführungsform ist der an der Unterseite 34 der Dämmschicht 19 austretende Endabschnitt 46 mit seinem freien Ende 48 ebenfalls direkt am Fassadenelement 16 angeordnet. Allerdings liegt das freie Ende 48 hier, im Gegensatz zur Ausführungsform gemäß Figur 5, nicht zwischen der Dämmschicht 19 und dem Fassadenelement 16, sondern erstreckt sich weg von der Dämmschicht 19 in die Fuge 20 hinein. Damit stützt der Endabschnitt 48 der Intumeszenzlage 32 bei dieser Ausführungsform den am Fassadenelement 16 angeordneten Teil der Dämmschicht 19 zusätzlich ab. Damit kann auf weitere Befestigungselemente für die Dämmschicht 19 am Fassadenelement 16 verzichtet werden.

Zur Montage des Brandschutzelements 18 wird bei dieser Ausführungsform das freie Ende 48 der Intumeszenzlage 32 direkt am Fassadenelement 16 befestigt und die Dämmschicht 19 anschließend in die Fuge 20 eingebracht. Auf diese Weise können alle notwendigen Arbeiten zur Montage des Brandschutzelements 18 auf Bodenebene des jeweiligen Geschosses durchgeführt werden.

Bei allen Ausführungsformen kann wahlweise eine Schutzschicht (nicht gezeigt) vorgesehen sein, um eine Beschädigung des Brandschutzelements bei der Montage bzw. während des Baus des Gebäudes zu verhindern. Diese Schutzschicht kann beispielsweise aus einem elastischen Material wie einer härtbaren Acryldispersion bestehen, das temperaturbedingte Ausdehnungen des Gebäudes bzw. der Fassadenbaugruppe ausgleichen und zusätzlich Brandschutzeigenschaften aufweisen kann.

## Patentansprüche

1. Fassadenbaugruppe (14) für ein Gebäude (10), mit zumindest einem Fassadenelement (16), das an einer Wand oder einer Geschossdecke (12) des Gebäudes (10) befestigt werden kann, und mit zumindest einem Brandschutzelement (18), das zwischen dem Fassadenelement (16) und der Wand oder der Geschossdecke (12) montiert werden kann, **dadurch gekennzeichnet, dass** das Brandschutzelement (18) eine Dämmschicht (19) und eine die Dämmschicht (19) zumindest abschnittweise, im Querschnitt längs des Fassadenelements (16) durchlaufende Intumeszenzlage (32) umfasst, die ein intumeszierendes Material enthält.

2. Fassadenbaugruppe nach Anspruch 1, **dadurch gekennzeichnet, dass** die Dämmschicht (19) eine Mineralwolldämmschicht ist.

3. Fassadenbaugruppe nach Anspruch 1 oder 2, **dadurch gekennzeichnet, dass** die Intumeszenzlage (32) etwa mittig in der Dämmschicht (19) angeordnet ist.

4. Fassadenbaugruppe nach einem der vorhergehenden Ansprüche, **dadurch gekennzeichnet, dass** die Intumeszenzlage (32) faserverstärkt ist.

5. Fassadenbaugruppe nach einem der vorhergehenden Ansprüche, **dadurch gekennzeichnet, dass** die Intumeszenzlage (32) ein freies Ende (36) aufweist, welches auf einer Oberseite (38) der Dämmschicht (19) aufliegt.

6. Fassadenbaugruppe nach einem der vorhergehenden Ansprüche, **dadurch gekennzeichnet, dass** die Intumeszenzlage (32) einen die Dämmschicht im Querschnitt längs des Fassadenelements (16) durchlaufenden Steg (42) aufweist, der an einer Unterseite (34) der Dämmschicht (19) vorsteht.

7. Fassadenbaugruppe nach einem der vorhergehenden Ansprüche, **dadurch gekennzeichnet, dass** die Intumeszenzlage (32) ein T-förmiges Querschnittsprofil aufweist.

8. Fassadenbaugruppe nach einem der Ansprüche 1 bis 6, **dadurch gekennzeichnet, dass** die Intumeszenzlage (32) ein kreuzförmiges Querschnittsprofil aufweist.

9. Fassadenbaugruppe nach Anspruch 8, **dadurch gekennzeichnet, dass** ein in Querrichtung zum Fassadenelement (16) verlaufender Teil (44) des kreuzförmigen Querschnittsprofils der Intumeszenzlage (32) etwa mittig in der Dämmschicht (19) angeordnet ist.

10. Fassadenbaugruppe nach einem der Ansprüche 1 bis 5, **dadurch gekennzeichnet, dass** die Intumeszenzlage (32) einen die Dämmschicht (19) im Querschnitt längs des Fassadenelements (16) durchlaufenden Steg (42) und einen aus der Dämmschicht (19) austretenden Endabschnitt (46) umfasst, der auf einer Unterseite (34) der Dämmschicht aufliegt.

11. Fassadenbaugruppe nach Anspruch 10, **dadurch gekennzeichnet, dass** der Endabschnitt (46) der Intumeszenzlage (32) sich in Richtung auf das Fassadenelement (16) erstreckt.

12. Fassadenbaugruppe nach Anspruch 10 oder 11, **dadurch gekennzeichnet, dass** der Endabschnitt (46) der Intumeszenzlage (32) ein freies Ende (48) aufweist, das zwischen der Dämmschicht (19) und dem Fassadenelement (16) angeordnet ist.

13. Fassadenbaugruppe nach Anspruch 10 oder 11, **dadurch gekennzeichnet, dass** der Endabschnitt (46) der Intumeszenzlage (32) ein freies Ende (48) aufweist, das direkt am Fassadenelement (16) angeordnet ist und sich von der Dämmschicht (19) weg erstreckt.

14. Gebäudeaufbau unter Verwendung der Fassadenbaugruppe gemäß einem der Ansprüche 1 bis 13, wobei der Gebäudeaufbau zumindest eine Wand und/oder eine Geschossdecke (12) und zumindest ein Fassadenelement (16) umfasst, das an der Wand oder Geschossdecke (12) des Gebäudes (10) befestigt ist, wobei zwischen dem Fassadenelement (16) und der Wand oder der Geschossdecke (12) eine Fuge (20) gebildet ist, und zumindest ein Brandschutzelement (18) umfasst, das im Bereich der Fuge (20) zwischen dem Fassadenelement (16) und der Wand oder der Geschossdecke (12) montiert ist, **dadurch gekennzeichnet, dass** das Brandschutzelement (18) eine Dämmschicht (19) und eine die Dämmschicht (19) zumindest abschnittweise, im Querschnitt längs des Fassadenelements (16) durchlaufende Intumeszenzlage (32) umfasst, die ein intumeszierendes Material enthält.

15. Verfahren zur Montage einer Fassadenbaugruppe (14) für ein Gebäude (10) gemäß einem der Ansprüche 1 bis 13, mit zumindest einem Fassadenelement (16), das an einer Wand oder einer Geschossdecke (12) des Gebäudes (10) befestigt wird, und mit zumindest einem Brandschutzelement (18), das zwischen dem Fassadenelement (16) und der Wand oder der Geschossdecke (12) montiert wird, wobei das Brandschutzelement (18) mindestens eine Dämmschicht (19) und eine Intumeszenzlage (32) aufweist, die ein intumeszierendes Material enthält, mit folgenden Schritten:
- Anbringen des Fassadenelements (16) an der Wand oder der Geschossdecke (12) des Gebäudes, wobei zwischen dem Fassadenelement (16) und der Wand oder der Geschossdecke (12) eine Fuge (20) gebildet ist,
- Anbringen des Brandschutzelements (18) am Fassadenelement (16) und/oder an der Wand oder der Geschossdecke (12) des Gebäudes im Bereich der Fuge (20), so dass die Dämmschicht (19) wenigstens teilweise direkt an das Fassadenelement (16) angrenzt und die Intumeszenszlage (32) die Dämmschicht (19) zumindest abschnittweise, im Querschnitt längs des Fassadenelements (16) durchläuft.

16. Verfahren nach Anspruch 15, **dadurch gekennzeichnet, dass** die Dämmschicht (19) mit längs des Fassadenelements verlaufenden, durch die Dämmschicht durchgehenden Schlitzen versehen und die Intumeszlage (32) in die Schlitze eingesetzt wird.

17. Verfahren nach Anspruch 15, **dadurch gekennzeichnet, dass** eine wenigstens zweiteilige Dämmschicht (19) verwendet wird, wobei ein erster Teil der Dämmschicht wahlweise direkt am Fassadenelement (16) oder an der Geschossdecke (12) oder Wand befestigt wird, die Intumeszenzlage (32) eingelegt und an dem ersten Teil der Dämmschicht (19) befestigt wird und danach der zweite Teil der Dämmschicht in die Fuge (20) eingebracht und wahlweise am Fassadenelement (16) oder der Geschossdecke (12) oder Wand befestigt wird.
